# EUROPÄISCHE PATENTSCHRIFT

(11) **EP 2 054 921 B1**
(45) Veröffentlichungstag und Bekanntmachung des Hinweises auf die Patenterteilung: **04.05.2016**
(21) Anmeldenummer: 07788339.5
(22) Anmeldetag: 09.08.2007
(51) Int. Cl.: H01J 61/40, H01J 61/35

(54) **ENTLADUNGSLAMPE, INSBESONDERE NIEDERDRUCKENTLADUNGSLAMPE**
DISCHARGE LAMP, PARTICULARLY LOW-PRESSURE DISCHARGE LAMP
LAMPE À DÉCHARGE, NOTAMMENT LAMPE À DÉCHARGE BASSE PRESSION

(30) Priorität: 24.08.2006 DE 102006039637
(43) Veröffentlichungstag der Anmeldung: 06.05.2009
(73) Patentinhaber: OSRAM GmbH, 80807 München (DE)
(72) Erfinder: APPEL, Stephan, 86161 Augsburg (DE); DENZ, Harald, 86356 Neusäss (DE); KONRAD, Armin, 86845 Grossaitingen (DE)
(86) Internationale Anmeldenummer: PCT/EP2007/058277
(87) Internationale Veröffentlichungsnummer: WO 2008/022929

(56) Entgegenhaltungen:
- GB-A- 373 817
- GB-A- 645 335
- US-A- 5 729 085

## Beschreibung

### Technisches Gebiet

Die Erfindung betrifft eine Entladungslampe, insbesondere eine Niederdruckentladungslampe, mit einem Entladungsgefäß und zwei zumindest teilweise in dem Entladungsgefäß angeordneten Elektroden sowie an einer Außenseite des Entladungsgefäßes zumindest bereichsweise angeordneten ersten Beschichtung, welche zumindest als Spektralfilter für das im Entladungsgefäß erzeugte Licht ausgebildet ist.

### Stand der Technik

Entladungslampen, insbesondere Leuchtstofflampen, mit außenseitigen Beschichtungen sind bekannt. Für relativ geringbelastete Entladungslampen, also Lampen mit einem Entladungsstrom von etwa kleiner 200mA ist es bekannt, Außenbeschichtungen aus Kunststoff auszubilden. Diese können beispielsweise aus Polycarbonat oder Polyolefin oder Polyester ausgebildet sein, welche auch die Funktion eines Spektralfilters, insbesondere eines UV (ultraviolett)-Schutzes und weiteren Farbeffekten ermöglichen. Für diese relativ geringbelasteten Entladungslampen ermöglicht die genannt Kunststoffbeschichtung auch die Funktion eines ausreichenden Splitterschutzes, wodurch das Splittern der Entladungslampe und insbesondere des Entladungsgefäßes, beispielsweise bei einem Lampenplatzer, im Allgemeinen verhindert werden kann. Allerdings können diese Einschichtbeschichtungen nur bei diesen relativ geringbelasteten Entladungslampen ihre Funktionalitäten gewährleisten.

Darüber hinaus ist es bekannt, bei relativ hochbelasteten Entladungslampen, welche Entladungsströme größer 300mA aufweisen, Einschichtbeschichtungen an der Außenseite anzubringen, welche hochtemperaturbeständige Kunststoffe umfassen. Diese sind allerdings nicht für eine ausreichende Pigmentierung oder Einfärbung im Hinblick auf eine Spektralfilterfunktion einsetzbar, so dass die hochbelasteten Lampentypen bisher nicht mit zuverlässigem Splitterschutz und gleichzeitigem UV-Schutz beziehungsweise Farbeffekt ausgestattet werden können.

Aus GB-645335 ist eine Niederdruck-Gasentladungslampe bekannt, wobei, außenseitig auf dem Lampengefäß, eine fluoreszierende Schicht angebracht ist.

### Darstellung der Erfindung

Daher ist es Aufgabe der vorliegenden Erfindung, eine Entladungslampe zu schaffen, insbesondere eine den Entladungsstrom betreffend hochbelastete Entladungslampe zu schaffen, deren Außenbeschichtung multifunktionalen Anforderungen genügt.

Diese Aufgabe wird durch eine Entladungslampe, welche die Merkmale nach Patentanspruch 1 aufweist, gelöst.

Eine erfindungsgemäße Entladungslampe ist insbesondere als Niederdruckentladungslampe ausgebildet. Die Entladungslampe umfasst ein Entladungsgefäß und zwei zumindest teilweise in dem Entladungsgefäß angeordnete Elektroden. An einer Außenseite des Entladungsgefäßes ist zumindest bereichsweise eine erste Beschichtung angeordnet, welche zumindest als Spektralfilter für das im Entladungsgefäß erzeugte Licht ausgebildet ist. Darüber hinaus ist auf dieser ersten Beschichtung zumindest bereichsweise eine zweite Beschichtung ausgebildet, welche zweite Beschichtung zumindest als Oxidationsschutzschicht für die erste Beschichtung ausgebildet ist. Durch dieses Schichtensystem kann multifunktionalen Anforderungen der Entladungslampe genüge getan werden. Insbesondere kann durch die zweite Beschichtung die Oxidation der ersten Beschichtung verhindert werden und die thermische Beständigkeit der ersten Beschichtung wesentlich erhöht werden.

Bevorzugt ist die zweite Beschichtung unmittelbar auf der ersten Beschichtung ausgebildet. Es kann auch vorgesehen sein, dass zwischen den beiden Beschichtungen zumindest bereichsweise zumindest eine weitere Schicht ausgebildet ist. Ebenso kann vorgesehen sein, dass sowohl die erste Beschichtung und/oder die zweite Beschichtung jeweils als Mehrschichtsystem ausgebildet sind.

Die Entladungslampe ist vorteilhafter Weise für Entladungsströme größer 200mA ausgebildet. Besonders bevorzugt ist die Entladungslampe als hochbelastete Entladungslampe ausgebildet, welche insbesondere für Entladungsströme größer 300mA ausgebildet ist. Gerade bei diesen hochbelasteten Entladungslampen kann somit ein Schichtensystem an der Außenseite ausgebildet werden, welches zumindest sowohl Anforderungen an hohe thermische Beständigkeit als auch an ausreichende Spektralfilterfunktionalität erfüllt. Auch bei derartigen Entladungslampen kann somit eine Außenbeschichtung beliebig eingefärbt oder pigmentiert sein und dennoch hohen thermischen Belastungen standhalten. Insbesondere die thermische Beständigkeit der ersten Beschichtung kann dadurch deutlich erhöht werden. Unter einer Temperaturbeständigkeit oder einer thermischen Beständigkeit eines Materials wird unter anderem verstanden, dass die Materialien bei einem relativ hohen Temperatureinfluss ihre elastischen Eigenschaften im Wesentlichen beibehalten und dass die Materialien nicht depolymerisieren, nicht oxidieren und auch nicht verspröden.

Bevorzugt ist die erste Beschichtung im Wesentlichen vollständig von der zweiten Beschichtung bedeckt. Durch diese vollflächige Bedeckung kann die erste Beschichtung vollständig vor einer Oxidation geschützt werden.

Es kann jedoch auch vorgesehen sein, dass die zweite Beschichtung lediglich in Bereichen der ersten und der zweiten Elektrode an der Außenseite des Entladungsgefäßes auf der ersten Beschichtung ausgebildet ist. Durch diese Ausgestaltung kann erreicht werden, dass insbesondere an den Bereichen der Entladungslampe und insbesondere des Entladungsgefäßes, welche am heißesten werden, ein zumindest zweischichtiges System angeordnet ist. Gerade dort kann dann die thermische Beständigkeit der ersten Beschichtung durch die zweite Beschichtung wesentlich erhöht werden. Zur Erhöhung dieser thermischen Beständigkeit der ersten Beschichtung kann die zweite Beschichtung aus einem entsprechenden Material ausgebildet sein.

Bevorzugt ist die erste und/oder die zweite Beschichtung als Splitterschutzschicht für die Entladungslampe ausgebildet. Dadurch kann das Schichtensystem mit einer Multifunktionalität ausgebildet werden, welches neben der Spektralfilterung durch zumindest die erste Beschichtung und dem Oxidationsschutz, welcher durch die zweite Beschichtung realisiert ist, auch die Splitterschutzfunktion gewährleistet.

Bevorzugt ist die erste Beschichtung aus Kunststoff, insbesondere zumindest anteilig aus Polycarbonat, Polyester, Poly-Methylmethacrylat oder Polyolefin, ausgebildet. Diese Materialien ermöglichen eine relativ leichte Pigmentierung und dadurch eine relativ einfache und aufwandsarme Erzeugung von Spektralfilterfunktionen dieser Beschichtung. Spektralfilterfunktionen können auch im Hinblick auf die Erzeugung gesättigter Lichtfarben, beispielsweise rot, grün, blau, gelb, der Entladungslampe ausgebildet sein. Insbesondere ist eine ausreichende UV-Filterfunktion durch diese erste Beschichtung gegeben.

Auch die zweite Beschichtung kann zur Spektralfilterfunktionalität des Schichtensystems beitragen.

Die zweite Beschichtung ist besonders vorteilhaft zumindest anteilig, insbesondere vollständig, aus einer Kunststoffschicht mit geringer Sauerstoffpermeabilität ausgebildet. Insbesondere ist die zweite Beschichtung zumindest anteilig aus FEP (Perfluor (Ethylen-Propylen-) Kunststoff) ausgebildet. Dieses Material ermöglicht einen besonders effektiven Oxidationsschutz der darunter angeordneten ersten Beschichtung und ermöglicht darüber hinaus einen äußerst zuverlässigen Splitterschutz, insbesondere bei einer im Hinblick auf den Entladungsstrom hoch belasteten Entladungslampe.

Bevorzugt erstreckt sich die erste Beschichtung zumindest über die gesamte Länge der Außenseite des Entladungsgefäßes.

Die zweite Beschichtung weist eine Schichtdicke bevorzugt kleiner 10 mm, insbesondere kleiner 6 mm, insbesondere eine Schichtdicke zwischen 0,1 mm und 5 mm, auf. Bevorzugt umfasst die Entladungslampe ein röhrenförmiges Entladungsgefäß, an dessen Endbereichen jeweils eine Elektrode angeordnet ist. Bevorzugt wird die zweite Beschichtung mit einer Schichtdicke ausgebildet, welche radial umlaufend im Wesentlichen konstant ausgebildet ist und darüber hinaus auch in Längsrichtung des Entladungsgefäßes im Wesentlichen jeweils diese radiale Dicke aufweist.

Das Entladungsgefäß weist in bevorzugter Weise einen Außendurchmesser kleiner 30mm, insbesondere kleiner 25mm, auf.

### Kurze Beschreibung der Zeichnung(en)

Ein Ausführungsbeispiel der Erfindung wird nachfolgend anhand einer schematischen Zeichnung näher erläutert. Die einzige Figur zeigt eine schematische Schnittdarstellung einer erfindungsgemäßen Entladungslampe.

### Bevorzugte Ausführung der Erfindung

In Fig. 1 ist in schematischer Weise eine Schnittdarstellung durch eine als Leuchtstofflampe 1 ausgebildete Niederdruckentladungslampe gezeigt. Die Leuchtstofflampe 1 umfasst ein rohrförmiges Entladungsgefäß 2, welches beispielsweise ein Glaskolben sein kann. An gegenüberliegenden Endbereichen 21 und 22 des Entladungsgefäßes 2 ist jeweils eine Elektrode 3 beziehungsweise 4 angeordnet und an einem zugeordneten Sockel 5 beziehungsweise 6 befestigt. Von den Sockeln 5 und 6 erstrecken sich jeweils zwei elektrische Kontaktstifte 7a und 7b sowie 8a und 8b nach außen. An einer Außenseite 23 des Entladungsgefäßes 2 ist eine erste Beschichtung 9 ausgebildet. Diese erste Beschichtung 9 ist im Ausführungsbeispiel eine Kunststoffschicht aus Polycarbonat, Polyester, Poly-Methylmethacrylat oder Polyolefin. Diese erste Beschichtung 9 weist zumindest eine Spektralfilterfunktionalität für das im Entladungsgefäß 2 erzeugte Licht auf. Insbesondere ist die erste Beschichtung 9 als UV-Schutzschicht ausgebildet.

Die erste Beschichtung 9 erstreckt sich über die gesamte Länge L, welche die Länge des Entladungsgefäßes 2 sowie die daran angrenzenden Sockel 5 und 6 umfasst.

Es kann auch vorgesehen sein, dass sich diese erste Beschichtung 9 zumindest bereichsweise an den Rückseiten und somit an den den Kontaktstiften 7a und 7b beziehungsweise 8a und 8b zugewandten Seiten der Sockel 5 und 6 erstreckt.

Die erste Beschichtung 9 ist in radialer Richtung des rohrförmigen Entladungsgefäßes 2 vollständig umlaufend und somit die Außenseite 23 vollständig bedeckend angeordnet. Im Ausführungsbeispiel ist diese erste Beschichtung 9 unmittelbar auf dieser Außenseite 23 sowie den Rändern der Sockel 5 und 6 ausgebildet.

Darüber hinaus ist die Schichtdicke d1 dieser ersten Beschichtung 9 im radialen Umlauf nahezu konstant ausgebildet. Darüber hinaus ist die Schichtdicke d1 auch über die gesamte Länge L im Wesentlichen gleich mit dieser Schichtdicke d1 ausgebildet.

Auf dieser ersten Beschichtung 9 ist unmittelbar darauf eine zweite Beschichtung 10 ausgebildet. Die zweite Beschichtung 10 ist als Oxidationsschutzschicht für die erste Beschichtung 9 vorgesehen. Im Ausführungsbeispiel ist die erste Beschichtung 9 vollflächig von der zweiten Beschichtung 10 bedeckt. Die zweite Beschichtung 10 ist neben ihrer Funktionalität als Oxidationsschutzschicht auch des Weiteren zumindest als Splitterschutzschicht vorgesehen. Die zweite Beschichtung 10 ist als FEP-Schicht mit geringer Sauerstoffpermeabilität und hoher Splitterschutzwirkung konzipiert. Diese zweite Beschichtung 10 weist eine relativ hohe thermische Beständigkeit auf, welche höher ist als die grundlegende thermische Beständigkeit der ersten Beschichtung 9.

Neben der in der Figur gezeigten Ausgestaltung kann auch vorgesehen sein, dass die zweite Beschichtung 10 lediglich bereichsweise die erste Beschichtung 9 bedeckt. Insbesondere kann dabei vorgesehen sein, dass die zweite Beschichtung 10 nur in lokalen Bereichen A und B der Entladungslampe und insbesondere des Entladungsgefäßes 2 ausgebildet ist. In diesen Regionen des Entladungsgefäßes 2 treten im Vergleich zu anderen Bereichen des Entladungsgefäßes 2 die höchsten Oberflächentemperaturen auf. Gerade in diesen Bereichen A und B ist es wesentlich, die thermische Beständigkeit der ersten Beschichtung 9 durch die zweite Beschichtung 10 zu erhöhen. Die Ausmaße der Bereiche A und B in Längsrichtung sind lediglich beispielhaft und können auch größer oder kleiner sein. Bei dieser Ausgestaltung stellt die zweite Beschichtung 10 somit zwei separate ringartige Beschichtungen dar, welche radial umlaufend auf der ersten Beschichtung 9 ausgebildet sind.

Bei dieser Ausführung ist dann im Bereich zwischen den Bereichen A und B keine zweite Beschichtung 10 auf der ersten Beschichtung 9 ausgebildet.

Die Schichtdicke d2 der zweiten Beschichtung 10 ist im Ausführungsbeispiel sowohl radial umlaufend im Wesentlichen konstant, als auch in Längsrichtung über die gesamte Länge L mit dieser Schichtdicke d2 ausgebildet.

Es kann auch vorgesehen sein, dass die Schichtdicken d1 und d2 in Richtung der Längserstreckung der Entladungslampe 1 variieren. So kann beispielsweise vorgesehen sein, dass die Schichtdicke d2 in einem Bereich nahe der Elektroden 3 und 4, beispielsweise in den Bereichen A und B, dicker ausgebildet ist, als in einem Bereich zwischen diesen Elektroden 3 und 4. Ebenso kann dies mit der Schichtdicke d1 der ersten Beschichtung 9 vorgesehen sein.

Die Leuchtstofflampe 1 ist für einen Betrieb mit Entladungsströmen größer 200mA ausgebildet.

## Patentansprüche

1. Entladungslampe, insbesondere Niederdruckentladungslampe, mit einem Entladungsgefäß (2) und zwei zumindest teilweise in dem Entladungsgefäß (2) angeordneten Elektroden (3, 4) und einer an einer Außenseite (23) des Entladungsgefäßes (2) zumindest bereichsweise angeordneten ersten Beschichtung (9), welche zumindest als Spektralfilter für das im Entladungsgefäß (2) erzeugte Licht ausgebildet ist,
**dadurch gekennzeichnet, dass**
zumindest bereichsweise eine zweite Beschichtung (10) auf der ersten Beschichtung (9) ausgebildet ist, welche zweite Beschichtung (10) als Oxidationsschutzschicht für die erste Beschichtung (9) ausgebildet ist.

2. Entladungslampe nach Anspruch 1,
**dadurch gekennzeichnet, dass**
die zweite Beschichtung (10) unmittelbar auf der ersten Beschichtung (9) ausgebildet ist.

3. Entladungslampe nach Anspruch 1 oder 2,
**dadurch gekennzeichnet, dass**
die erste Beschichtung (9) im Wesentlichen vollständig von der zweiten Beschichtung (10) bedeckt ist.

4. Entladungslampe nach Anspruch 1 oder 2,
**dadurch gekennzeichnet, dass**
die zweite Beschichtung (10) lediglich in Bereichen (A, B) der ersten und der zweiten Elektrode (3, 4) an der Außenseite (23) des Entladungsgefäßes (2) auf der ersten Beschichtung (9) ausgebildet ist.

5. Entladungslampe nach Anspruch 1,
**dadurch gekennzeichnet, dass**
die erste Beschichtung (9) unmittelbar auf der Außenseite (23) ausgebildet ist.

6. Entladungslampe nach einem der vorhergehenden Ansprüche,
**dadurch gekennzeichnet, dass**
die zweite Beschichtung (10) so ausgebildet ist, dass die thermische Beständigkeit der ersten Beschichtung (9) erhöht ist.

7. Entladungslampe nach einem der vorhergehenden Ansprüche,
**dadurch gekennzeichnet, dass**
die erste (9) und/oder die zweite Beschichtung (10) als Splitterschutzschicht für die Entladungslampe (1) ausgebildet ist.

8. Entladungslampe nach einem der vorhergehenden Ansprüche,
**dadurch gekennzeichnet, dass**
die erste Beschichtung (9) aus Kunststoff, insbesondere zumindest anteilig aus Polycarbonat, Polyester, Poly-Methylmethacrylat oder Polyolefin, ausgebildet ist.

9. Entladungslampe nach einem der vorhergehenden Ansprüche,
**dadurch gekennzeichnet, dass**
die zweite Beschichtung (10) zumindest anteilig aus FEP ausgebildet ist.

10. Entladungslampe nach einem der vorhergehenden Ansprüche,
**dadurch gekennzeichnet, dass**
sich die erste Beschichtung (9) über die gesamte Länge der Außenseite (23) des Entladungsgefäßes (2) erstreckt.

11. Entladungslampe nach einem der vorhergehenden Ansprüche,
**dadurch gekennzeichnet, dass**
zumindest die erste Beschichtung (9) zumindest UVbeständig ist.

12. Entladungslampe nach einem der vorhergehenden Ansprüche,
**dadurch gekennzeichnet, dass**
die zweite Beschichtung (10) eine Schichtdicke (d2) kleiner 10 mm, insbesondere kleiner 6 mm, insbesondere eine Schichtdicke (d2) zwischen 0,1 mm und 5 mm, aufweist.

13. Entladungslampe nach einem der vorhergehenden Ansprüche, welche für Entladungsströme größer 200mA, insbesondere größer 300mA, ausgebildet ist.

14. Entladungslampe nach einem der vorhergehenden Ansprüche,
**dadurch gekennzeichnet, dass**
das Entladungsgefäß (2) einen Außendurchmesser kleiner 30mm, insbesondere kleiner 25mm, aufweist.

## Claims

1. Discharge lamp, particularly a low-pressure discharge lamp, having a discharge vessel (2) and two electrodes (3, 4), arranged at least partially inside the discharge vessel (2), and a first coating (9) arranged at least in certain regions on an outer side (23) of the discharge vessel (2), which is designed at least as a spectral filter for the light generated in the discharge vessel (2),
**characterized in that**
a second coating (10) is formed, at least in certain regions, on the first coating (9), which second coating (10) is designed to be an oxidation protection layer for the first coating (9).

2. Discharge lamp according to Claim 1,
**characterized in that**
the second coating (10) is formed directly on the first coating (9).

3. Discharge lamp according to Claim 1 or 2,
**characterized in that**
the first coating (9) is essentially entirely covered by the second coating (10).

4. Discharge lamp according to Claim 1 or 2,
**characterized in that**
the second coating (10) is formed only in regions (A, B) of the first and second electrodes (3, 4) on the outer side (23) of the discharge vessel (2) on the first coating (9).

5. Discharge lamp according to Claim 1,
**characterized in that**
the first coating (9) is formed directly on the outer side (23).

6. Discharge lamp according to one of the preceding claims,
**characterized in that**
the second coating (10) is formed so as to increase the thermal stability of the first coating (9).

7. Discharge lamp according to one of the preceding claims,
**characterized in that**
the first (9) and/or the second coating (10) is/are formed as a shatterproof coating for the discharge lamp (1).

8. Discharge lamp according to one of the preceding claims,
**characterized in that**
the first coating (9) is formed from plastic, in particular at least partially from polycarbonate, polyester, poly(methyl methacrylate) or polyolefin.

9. Discharge lamp according to one of the preceding claims,
**characterized in that**
the second coating (10) is formed at least partially from FEP.

10. Discharge lamp according to one of the preceding claims,
**characterized in that**
the first coating (9) extends over the entire length of the outer side (23) of the discharge vessel (2).

11. Discharge lamp according to one of the preceding claims,
**characterized in that**
at least the first coating (9) is at least UV-stable.

12. Discharge lamp according to one of the preceding claims,
**characterized in that**
the second coating (10) has a layer thickness (d2) of less than 10 mm, in particular less than 6 mm, in particular a layer thickness (d2) of between 0.1 mm and 5 mm.

13. Discharge lamp according to one of the preceding claims, which is designed for discharge currents of greater than 200 mA, in particular greater than 300 mA.

14. Discharge lamp according to one of the preceding claims,
**characterized in that**
the discharge vessel (2) has an outer diameter of less than 30 mm, in particular less than 25 mm.

## Revendications

1. Lampe à décharge, notamment lampe à décharge basse pression, avec une enceinte de décharge (2) et deux électrodes (3, 4) agencées au moins partiellement dans l'enceinte de décharge (2) et un premier revêtement (9) disposé au moins localement sur un côté extérieur (23) de l'enceinte de décharge (2), qui est réalisé au moins comme filtre spectral pour la lumière produite dans l'enceinte de décharge (2), **caractérisée en ce qu'**un deuxième revêtement (10) est réalisé au moins localement sur le premier revêtement (9), ledit deuxième revêtement (10) étant réalisé comme couche de protection contre l'oxydation pour le premier revêtement (9).

2. Lampe à décharge selon la revendication 1, **caractérisée en ce que** le deuxième revêtement (10) est formé directement sur le premier revêtement (9).

3. Lampe à décharge selon la revendication 1 ou 2, **caractérisée en ce que** le premier revêtement (9) est recouvert essentiellement entièrement par le deuxième revêtement (10).

4. Lampe à décharge selon la revendication 1 ou 2, **caractérisée en ce que** le deuxième revêtement (10) est formé sur le premier revêtement (9) uniquement dans des zones (A, B) de la première et de la deuxième électrodes (3, 4) sur le côté extérieur (23) de l'enceinte de décharge (2).

5. Lampe à décharge selon la revendication 1, **caractérisée en ce que** le premier revêtement (9) est formé directement sur le côté extérieur (23).

6. Lampe à décharge selon l'une quelconque des revendications précédentes, **caractérisée en ce que** le deuxième revêtement (10) est formé de telle manière que la résistance thermique du premier revêtement (9) soit augmentée.

7. Lampe à décharge selon l'une quelconque des revendications précédentes, **caractérisée en ce que** le premier (9) et/ou le deuxième revêtement (10) est formé comme couche de protection contre l'écaillage pour la lampe à décharge (1).

8. Lampe à décharge selon l'une quelconque des revendications précédentes, **caractérisée en ce que** le premier revêtement (9) est réalisé en matière plastique, en particulier au moins partiellement en polycarbonate, en polyester, en poly-méthyl-méthacrylate ou en polyoléfine.

9. Lampe à décharge selon l'une quelconque des revendications précédentes, **caractérisée en ce que** le deuxième revêtement (10) est réalisé au moins partiellement en FEP.

10. Lampe à décharge selon l'une quelconque des revendications précédentes, **caractérisée en ce que** le premier revêtement (9) s'étend sur toute la longueur du côté extérieur (23) de l'enceinte de décharge (2).

11. Lampe à décharge selon l'une quelconque des revendications précédentes, **caractérisée en ce qu'**au moins le premier revêtement (9) est résistant au moins aux UV.

12. Lampe à décharge selon l'une quelconque des revendications précédentes, **caractérisée en ce que** le deuxième revêtement (10) présente une épaisseur de couche (d2) inférieure à 10 mm, en particulier inférieure à 6 mm, en particulier une épaisseur de couche (d2) comprise entre 0,1 mm et 5 mm.

13. Lampe à décharge selon l'une quelconque des revendications précédentes, qui est réalisée pour des courants de décharge supérieurs à 200 mA, en particulier supérieurs à 300 mA.

14. Lampe à décharge selon l'une quelconque des revendications précédentes, **caractérisée en ce que** l'enceinte de décharge (2) présente un diamètre extérieur inférieur à 30 mm, en particulier inférieur à 25 mm.
